# EUROPÄISCHE PATENTSCHRIFT

(11) **EP 3 320 136 B1**
(45) Veröffentlichungstag und Bekanntmachung des Hinweises auf die Patenterteilung: **29.01.2020**
(21) Anmeldenummer: 16715544.9
(22) Anmeldetag: 11.04.2016
(51) Int. Cl.: D06F 33/02, D06F 35/00

(54) **WÄSCHEPFLEGEGERÄT UND WÄSCHEPFLEGEVERFAHREN**
LAUNDRY CARE APPARATUS AND LAUNDRY CARE METHOD
APPAREIL ET PROCÉDÉ D'ENTRETIEN DU LINGE

(30) Priorität: 08.07.2015 DE 102015212738
(43) Veröffentlichungstag der Anmeldung: 16.05.2018
(73) Patentinhaber: BSH Hausgeräte GmbH, 81739 München (DE)
(72) Erfinder: FERRAZ MAINA, Rodrigo, 10405 Berlin (DE); WITT, Cornelia, 13599 Berlin (DE)
(86) Internationale Anmeldenummer: PCT/EP2016/057916
(87) Internationale Veröffentlichungsnummer: WO 2017/005382

(56) Entgegenhaltungen:
- EP-A1- 1 867 773
- US-A- 4 794 661

## Beschreibung

Die vorliegende Erfindung betrifft ein Wäschepflegegerät sowie ein Wäschepflegeverfahren .

Ein Wäschepflegegerät ist im Rahmen der vorliegenden Erfindung insbesondere eine Waschmaschine, kann jedoch auch beispielsweise eine Maschine zum Spülen und/oder Imprägnieren von Wäschestücken sein. Diese weiteren Funktionen können auch in einer Waschmaschine integriert sein.

Die Offenlegungsschrift EP 1 867 773 A1 zeigt eine Waschmaschine.

Im Rahmen eines Wäschepflegeprogramms eines Wäschepflegegeräts, wie z.B. einer Waschmaschine, wird bei einem Einspülvorgang mittels einer Einspülvorrichtung ein Waschmittel aus einem Waschmittelaufnahmebehälter zusammen mit Frischwasser in die Wäschetrommel des Wäschepflegegeräts eingespült, um die in der Wäschetrommel vorliegenden Wäschestücke mit dem Gemisch aus Waschmittel und Frischwasser, das hierin auch als Lauge oder Waschflüssigkeit bezeichnet wird, zu benetzen. Um für eine eingehende und möglichst gleichförmige Benetzung bzw. Durchfeuchtung der Wäschestücke mit der Waschflüssigkeit zu sorgen, ist es z.B. aus der DE3401899A1 bekannt, mittels einer Umpumpvorrichtung Waschflüssigkeit aus der Wäschetrommel bzw. einem mit der Wäschetrommel verbundenen Laugenbehälter abzuführen und über eine Düse wieder auf die Wäschestücke in der Wäschetrommel aufzubringen. In der DE3401899A1 wird ferner ein Heizelement beschrieben, das am Boden des Laugenbehälters angeordnet ist und mit dem die Waschflüssigkeit auf eine Zieltemperatur erwärmt werden kann.

Bei der in der DE3401899A1 beschriebenen Waschmaschine kann jedoch das Problem auftreten, dass bei einem Umpumpvorgang das Heizelement frei liegt und beschädigt werden kann. Eine Lösung dieses Problems wird in der EP1204792B1 beschrieben. Bei der in der EP1204792B1 beschriebenen Lösung kommen jedoch technisch verhältnismäßig aufwändige Mittel zum Einsatz.

Es ist die der Erfindung zugrundeliegende Aufgabe, ein Wäschepflegegerät und ein Wäschepflegeverfahren anzugeben, die, insbesondere im Lichte der vorstehend beschriebenen Nachteile, eine effizientere Pflege von Wäschestücken ermöglichen.

Diese Aufgabe wird durch Gegenstände mit den Merkmalen nach den unabhängigen Ansprüchen gelöst. Vorteilhafte Ausführungsformen der Erfindung sind Gegenstand der Figuren, der Beschreibung und der abhängigen Ansprüche.

Gemäß einem ersten Aspekt der Erfindung wird die Aufgabe durch ein Wäschepflegegerät gelöst mit einer rotierbar gelagerten Wäschetrommel zum Aufnehmen von Wäschestücken, einem Antriebsmotor zum Rotieren der Wäschetrommel, einer Umpumpvorrichtung zum Rezirkulieren von Waschflüssigkeit aus der Wäschetrommel heraus und wieder in die Wäschetrommel hinein, einem Heizelement zum Erwärmen der Waschflüssigkeit und einer Steuereinrichtung zum Ansteuern des Antriebsmotors, der Umpumpvorrichtung und des Heizelements gemäß eines im Betrieb auf der Steuereinrichtung ablaufenden Wäschepflegeprogramms. Dabei ist die Steuereinrichtung dazu ausgebildet, im Rahmen des Wäschepflegeprogramms, das Phasen vorsieht, in denen die Wäschetrommel mit einer Drehzahl im Bereich von Anlegedrehzahlen rotiert wird und die Umpumpvorrichtung aktiv ist, die Umpumpvorrichtung beim Hochfahren der Drehzahl der Wäschetrommel erst dann zu aktivieren, wenn die Drehzahl der Wäschetrommel einen ersten Drehzahlschwellenwert überschreitet.

Dadurch wird beispielsweise der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht. Bei Drehzahlen der Wäschetrommel unterhalb des ersten Drehzahlschwellenwerts kann es vorkommen, dass der Großteil der Waschflüssigkeit in den Wäschestücken gebunden ist.

In einer vorteilhaften Ausführungsform ist die Steuereinrichtung dazu ausgebildet, die Umpumpvorrichtung beim Runterfahren der Drehzahl der Wäschetrommel dann zu deaktivieren, wenn die Drehzahl der Wäschetrommel einen zweiten Drehzahlschwellenwert unterschreitet. Dadurch wird beispielsweise ebenfalls der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht.

Der erste Drehzahlschwellenwert kann gleich dem zweiten Drehzahlschwellenwert sein. Untersuchungen haben gezeigt, dass der erste und/oder der zweite Drehzahlschwellenwert vorzugsweise größer als ca. 50 U/min sein sollten. Eine Anlegedrehzahl kann beispielsweise in einem Bereich von ca. 80 bis ca. 500 U/min liegen.

In einer vorteilhaften Ausführungsform ist die Steuereinrichtung dazu ausgebildet, den ersten und/oder den zweiten Drehzahlschwellenwert fortlaufend an die Menge der Waschflüssigkeit in der Waschtrommel anzupassen, wobei für eine größere Menge der Waschflüssigkeit der erste und/oder der Drehzahlschwellenwert erniedrigt wird und für eine kleinere Menge der Waschflüssigkeit der erste und/oder der zweite Drehzahlschwellenwert erhöht wird. Dadurch wird beispielsweise der technische Vorteil erreicht, dass das Wäschepflegeprogramm besser an einen jeweiligen Waschgang, der im Wesentlichen durch die Art und die Menge der Wäschestücke definiert wird, angepasst werden kann.

In einer vorteilhaften Ausführungsform ist die Steuereinrichtung dazu ausgebildet, bei aktiviertem Heizelement die Umpumpvorrichtung zu deaktivieren, sobald die Menge der Waschflüssigkeit in der Wäschetrommel bzw. dem Laugenbehälter unter einen Minimalmengenschwellenwert fällt. Dadurch wird beispielsweise der Vorteil erreicht, dass ein zusätzlicher Schutzmechanismus bereitgestellt wird, der das Heizelement vor einer Überhitzung schützt, indem dieses immer mit Waschflüssigkeit bedeckt ist.

In einer vorteilhaften Ausführungsform umfasst das Wäschepflegegerät ferner einen Drucksensor, der dazu ausgebildet ist, den Druck der Waschflüssigkeit in der Wäschetrommel oder dem Laugenbehälter, in dem die Wäschetrommel drehbar gelagert ist, zu erfassen, wobei die Steuereinrichtung dazu ausgebildet ist, bei aktiviertem Heizelement die Umpumpvorrichtung zu deaktivieren, sobald der vom dem Drucksensor erfasst Druck unter einen Druckschwellenwert fällt. Dadurch wird beispielsweise der Vorteil erreicht, dass mit technisch einfachen Mitteln ein zusätzlicher Schutzmechanismus bereitgestellt wird, der das Heizelement vor einer Überhitzung schützt.

In einer vorteilhaften Ausführungsform ist die Steuereinrichtung dazu ausgebildet, einen Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, wenigstens zwei Mal hintereinander durchzuführen. Dadurch wird beispielsweise der Vorteil erreicht, dass eine gleichmäßigere Temperaturverteilung in der Waschflüssigkeit und den Wäschestücken erzeugt wird.
In einer vorteilhaften Ausführungsform ist die Steuereinrichtung dazu ausgebildet, den Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, solange zu wiederholen, bis eine im Wesentlichen gleichmäßige Temperaturverteilung bei einer gewünschten Zieltemperatur erreicht ist. Dadurch wird beispielsweise der Vorteil erreicht, dass eine gleichmäßige Temperaturverteilung in der Waschflüssigkeit und den Wäschestücken erzeugt wird.

In einer Ausführungsform ist die Steuereinrichtung dazu ausgebildet, sobald eine im Wesentlichen gleichmäßige Temperaturverteilung bei der gewünschten Zieltemperatur erreicht ist, das Heizelement zu deaktivieren und die Rotation der Wäschetrommel wenigstens noch einmal auf eine Anlegedrehzahl hochzufahren und wieder runterzufahren, wobei oberhalb des ersten Drehzahlschwellenwerts die Umpumpvorrichtung aktiviert wird und unterhalb des zweiten Drehzahlschwellenwerts die Umpumpvorrichtung deaktiviert wird. Dadurch wird beispielsweise der Vorteil erreicht, dass eine gleichmäßige Temperaturverteilung in der Waschflüssigkeit und den Wäschestücken erzeugt wird.

Gemäß einem zweiten Aspekt der Erfindung wird die Aufgabe gelöst durch ein Wäschepflegeverfahren für ein Wäschepflegegerät mit einer rotierbar gelagerten Wäschetrommel zum Aufnehmen von Wäschestücken, einem Antriebsmotor zum Rotieren der Wäschetrommel, einer Umpumpvorrichtung zum Rezirkulieren von Waschflüssigkeit aus der Wäschetrommel heraus und wieder in die Wäschetrommel hinein, einem Heizelement zum Erwärmen der Waschflüssigkeit und einer Steuereinrichtung zum Ansteuern des Antriebsmotors, der Umpumpvorrichtung und des Heizelements gemäß eines im Betrieb auf der Steuereinrichtung ablaufenden Wäschepflegeprogramms. Dabei umfasst das Wäschepflegeverfahren die Schritte im Rahmen des Wäschepflegeprogramms, das Phasen vorsieht, in denen die Wäschetrommel mit einer Drehzahl im Bereich von Anlegedrehzahlen rotiert wird und die Umpumpvorrichtung aktiv ist, die Umpumpvorrichtung beim Hochfahren der Drehzahl der Wäschetrommel erst dann zu aktivieren, wenn die Drehzahl der Wäschetrommel einen ersten Drehzahlschwellenwert überschreitet.

Dadurch wird beispielsweise der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht. Bei Drehzahlen der Wäschetrommel unterhalb des ersten Drehzahlschwellenwerts kann es vorkommen, dass der Großteil der Waschflüssigkeit in den Wäschestücken gebunden ist.

In einer vorteilhaften Ausführungsform deaktiviert die Steuereinrichtung die Umpumpvorrichtung beim Runterfahren der Drehzahl der Wäschetrommel dann, wenn die Drehzahl der Wäschetrommel einen zweiten Drehzahlschwellenwert unterschreitet. Dadurch wird beispielsweise ebenfalls der technische Vorteil erreicht, dass ohne großen technischen Aufwand sichergestellt werden kann, dass in der Wäschetrommel bzw. einem Laugenbehälter, in dem die Wäschetrommel drehbar gelagert ist, die Menge der Waschflüssigkeit immer groß genug ist, dass die Pumpe der Umpumpvorrichtung störungsfrei betrieben werden kann, also insbesondere keine Luft zieht.

Der erste Drehzahlschwellenwert kann gleich dem zweiten Drehzahlschwellenwert sein. Untersuchungen haben gezeigt, dass der erste und/oder der zweite Drehzahlschwellenwert vorzugsweise größer als ca. 50 U/min sein sollten. Eine Anlegedrehzahl kann beispielsweise in einem Bereich von ca. 80 bis ca. 500 U/min liegen.

In einer vorteilhaften Ausführungsform passt die Steuereinrichtung den ersten und/oder den zweiten Drehzahlschwellenwert fortlaufend an die Menge der Waschflüssigkeit in der Waschtrommel bzw. dem Laugenbehälter an, wobei für eine größere Menge der Waschflüssigkeit der erste und/oder der Drehzahlschwellenwert erniedrigt wird und für eine kleinere Menge der Waschflüssigkeit der erste und/oder der zweite Drehzahlschwellenwert erhöht wird. Dadurch wird beispielsweise der technische Vorteil erreicht, dass das Wäschepflegeprogramm besser an einen jeweiligen Waschgang, der im Wesentlichen durch die Art und die Menge der Wäschestücke definiert wird, angepasst werden kann.

In einer vorteilhaften Ausführungsform deaktiviert die Steuereinrichtung die Umpumpvorrichtung bei aktiviertem Heizelement, sobald die Menge der Waschflüssigkeit in der Wäschetrommel bzw. dem Laugenbehälter unter einen Minimalmengenschwellenwert fällt. Dadurch wird beispielsweise der Vorteil erreicht, dass ein zusätzlicher Schutzmechanismus bereitgestellt wird, der das Heizelement vor einer Überhitzung schützt.

In einer vorteilhaften Ausführungsform umfasst das Wäschepflegeverfahren ferner den Schritt, den Druck der Waschflüssigkeit in der Wäschetrommel zu erfassen, wobei die Steuereinrichtung die Umpumpvorrichtung bei aktiviertem Heizelement deaktiviert, sobald der erfasste Druck unter einen Druckschwellenwert fällt. Dadurch wird beispielsweise der Vorteil erreicht, dass mit technisch einfachen Mitteln ein zusätzlicher Schutzmechanismus bereitgestellt wird, der das Heizelement vor einer Überhitzung schützt.

In einer vorteilhaften Ausführungsform führt die Steuereinrichtung einen Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, wenigstens zwei Mal hintereinander durch. Dadurch wird beispielsweise der Vorteil erreicht, dass eine gleichmäßigere Temperaturverteilung in der Waschflüssigkeit und den Wäschestücken erzeugt wird.

In einer vorteilhaften Ausführungsform wiederholt die Steuereinrichtung den Zyklus, bei dem die Rotation der Wäschetrommel auf eine Anlegedrehzahl hochgefahren und wieder runtergefahren wird, die Umpumpvorrichtung oberhalb des ersten Drehzahlschwellenwerts aktiviert und unterhalb des zweiten Drehzahlschwellenwerts deaktiviert wird und das Heizelement aktiviert ist, solange, bis eine im Wesentlichen gleichmäßige Temperaturverteilung bei einer gewünschten Zieltemperatur erreicht ist. Dadurch wird beispielsweise der Vorteil erreicht, dass eine gleichmäßige Temperaturverteilung in der Waschflüssigkeit und den Wäschestücken erzeugt wird.

In einer Ausführungsform deaktiviert die Steuereinrichtung das Heizelement, sobald eine im Wesentlichen gleichmäßige Temperaturverteilung bei der gewünschten Zieltemperatur erreicht ist, und die Rotation der Wäschetrommel wird wenigstens noch einmal auf eine Anlegedrehzahl hoch- und wieder runtergefahren, wobei oberhalb des ersten Drehzahlschwellenwerts die Umpumpvorrichtung aktiviert wird und unterhalb des zweiten Drehzahlschwellenwerts die Umpumpvorrichtung deaktiviert wird. Dadurch wird beispielsweise der Vorteil erreicht, dass eine gleichmäßige Temperaturverteilung in der Waschflüssigkeit und den Wäschestücken erzeugt wird.

Weitere Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: ein beispielhaftes schematisches Diagramm, das den zeitlichen Verlauf mehrerer Größen bei einem Wäschepflegeverfahren veranschaulicht; und
- Fig. 3: eine Detailansicht eines Ausschnitts des schematischen Diagramms von Figur 1.

Figur 1 zeigt eine schematische Darstellung einer Waschmaschine stellvertretend für ein allgemeines Wäschepflegegerät 100. Das Wäschepflegegerät 100 in Form einer Waschmaschine dient zum Waschen von Wäschestücken und ähnlichen Waschgütern mit einem Waschmittel. Hierbei kann die Waschmaschine gegebenenfalls auch als Waschtrockner ausgestaltet sein, um Wäschestücke oder ähnliche Waschgüter zu waschen und zu trocknen. Im Rahmen der Erfindung werden unter dem Begriff "Waschmittel" neben herkömmlichen Waschmitteln auch Behandlungszusätze, wie Weichspüler, Klarspüler oder Geruchsverbesserungsmittel in verschiedenen Formen (flüssig, gelförmig, pastös oder auch pulverförmig) verstanden.

Die Waschmaschine 100 von Figur 1 enthält in einem Maschinengehäuse 102 einen im dem Maschinengehäuse fixierten Laugenbehälter 104. Eine Wäschetrommel 106 ist in dem Laugenbehälter 104 um eine horizontale Drehachse drehbar gelagert und kann mittels eines Antriebsmotors 105 mit unterschiedlichen Drehzahlen in Rotation versetzt werden, der über eine elektronische Steuereinrichtung 118 ansteuerbar ist. In der Wäschetrommel 106 sind in Figur 1 Wäschestücke 108 angedeutet, welche beim Drehen der Wäschetrommel 106 durch Mitnehmer 110 an der Innenseite der Wäschetrommel 106 angehoben werden und wieder herunterfallen. Dadurch findet beim Rotieren der Wäschetrommel 106 ein ständiges Umschichten der Wäschestücke 108 statt.

Frischwasser kann mittels einer Einspülvorrichtung 114, beispielsweise in Form eines Einlassventils, von einer Frischwasserleitung 112 durch einen Waschmittelbehälter 116, der beispielsweise als Einspülschale ausgebildet sein kann und neben herkömmlichen Waschmitteln auch Behandlungszusätze, wie Weichspüler, Klarspüler, Geruchsverbesserungsmittel oder andere Wäschebehandlungsmittel in verschiedenen Formen (flüssig, gelförmig, pastös oder auch pulverförmig) enthalten kann, entweder direkt (wie in der Figur 1 schematisch dargestellt) oder über den Laugenbehälter 104 in die Wäschetrommel 106 eingebracht werden. Das Gemisch aus Frischwasser und Waschmittel wird hierin als Waschflüssigkeit oder Lauge bezeichnet. Zum Steuern der Frischwasserzufuhr ist die Einspülvorrichtung 114 ebenfalls mit der elektronischen Steuereinrichtung 118 verbunden.
Der Laugenbehälter 104 ist an seinem unteren Ende mit einer nach unten ausgeformten Mulde 128 versehen, die eine Heizkammer 130 bildet. In der Heizkammer 130 ist ein elektrisches Heizelement 132 angeordnet, vorzugsweise ein Rohrheizkörper, mit dem die Waschflüssigkeit im Laugenbehälter 104 erwärmt werden kann. Zur Ansteuerung des elektrischen Heizelements 132 ist dieses ebenfalls mit der elektronischen Steuereinrichtung 118 verbunden, wie dies in Figur 1 schematisch dargestellt ist.

Am Boden der Mulde 128 des Laugenbehälters 104 ist ein Laugenbehälterablauf 134 vorgesehen, der einerseits an eine Umpumpvorrichtung 120 und andererseits an eine Abpumpvorrichtung 144 angeschlossen ist.

Die Umpumpvorrichtung 120, die insbesondere dazu dient, die Wäschestücke 108 mehrere Male mit der Waschflüssigkeit zu durchfluten, umfasst eine Pumpe 122, eine Saugleitung 124 auf der Saugseite und eine Druckleitung 126 auf der Druckseite der Pumpe 122. Mittels der Umpumpvorrichtung 120 kann die Waschflüssigkeit vom unteren Ende des Laugenbehälters 104 zurück in die Wäschetrommel 106 auf die Wäschestücke 108 rezirkuliert werden. Dabei wird die über die Druckleitung 126 der Umpumpvorrichtung 120 zugeführte Waschflüssigkeit über eine Düse auf die Wäschestücke 108 in der Wäschetrommel 106 aufgebracht. Zur Ansteuerung der Umpumpvorrichtung 120, insbesondere der Pumpe 122, ist diese ebenfalls mit der elektronischen Steuereinrichtung 118 verbunden, wie dies in Figur 1 schematisch dargestellt ist.

Die Abpumpvorrichtung 144, die insbesondere dazu dient, im Laugenbehälter 104 befindliche Waschflüssigkeit abzupumpen und aus der Waschmaschine 100 abzuleiten, umfasst eine Pumpe 142 mit einer Saugleitung 140 und einer Druckleitung 146. Zur Ansteuerung der Abpumpvorrichtung 144, insbesondere der Pumpe 142, kann diese ebenfalls mit der elektronischen Steuereinrichtung 118 verbunden sein.

Eine erfindungsgemäße Ausgestaltung der elektronischen Steuereinrichtung 118 und deren Zusammenwirken mit den vorstehend beschriebenen Komponenten des Wäschepflegeräts 100 wird nachstehend im Detail im Rahmen eines erfindungsgemäßen Wäschepflegeverfahrens unter weiterer Bezugnahme auf die Figuren 2 und 3 beschrieben.

Figur 2 zeigt ein schematisches Diagramm, das den zeitlichen Verlauf mehrerer Größen bei einem erfindungsgemäßen Wäschepflegeverfahren veranschaulicht, nämlich den zeitlichen Verlauf der Aktivität der Pumpe 122 der Umpumpvorrichtung 120 (d.h. Pumpe 122 an oder aus), der Drehzahl der Wäschetrommel 106 und der Temperatur der Waschflüssigkeit.

Erfindungsgemäß ist die Steuereinrichtung 118 dazu ausgebildet, im Rahmen des Wäschepflegeprogramms, das Phasen vorsieht, in denen die Wäschetrommel 106 mit einer Drehzahl im Bereich von Anlegedrehzahlen rotiert wird und die Umpumpvorrichtung 120 aktiviert werden soll, die Umpumpvorrichtung 120 beim Hochfahren der Drehzahl der Wäschetrommel 106 erst dann zu aktivieren, wenn die Drehzahl der Wäschetrommel 106 einen ersten Drehzahlschwellenwert überschreitet. In Figur 2 sind zwei solche Phasen dargestellt, in denen die Wäschetrommel 106 mit einer Drehzahl im Bereich von Anlegedrehzahlen rotiert wird und die Umpumpvorrichtung 120 aktiv ist. Eine Detailansicht des Ausschnitts A von Figur 2 ist in Figur 3 dargestellt. Durch die erfindungsgemäße Ausgestaltung, die Umpumpvorrichtung 120 beim Hochfahren der Drehzahl der Wäschetrommel 106 erst dann zu aktivieren, wenn die Drehzahl der Wäschetrommel 106 einen ersten Drehzahlschwellenwert überschreitet, wird beispielsweise der technische Vorteil erreicht, dass ohne großen technischen Aufwand sichergestellt werden kann, dass in dem Laugenbehälter 104 die Menge der Waschflüssigkeit immer groß genug ist, dass die Pumpe 122 der Umpumpvorrichtung 120 störungsfrei betrieben werden kann, also insbesondere keine Luft zieht. Bei Drehzahlen der Wäschetrommel 106 unterhalb des ersten Drehzahlschwellenwerts kann es vorkommen, dass der Großteil der Waschflüssigkeit in den Wäschestücken gebunden ist.

In einer vorteilhaften Ausführungsform ist die Steuereinrichtung 118 dazu ausgebildet, die Umpumpvorrichtung 120 beim Runterfahren der Drehzahl der Wäschetrommel 106 dann zu deaktivieren, wenn die Drehzahl der Wäschetrommel 106 einen zweiten Drehzahlschwellenwert unterschreitet. Dadurch wird beispielsweise ebenfalls der technische Vorteil erreicht, dass ohne großen technischen Aufwand sichergestellt werden kann, dass in dem Laugenbehälter 104 die Menge der Waschflüssigkeit immer groß genug ist, dass die Pumpe 122 der Umpumpvorrichtung 120 störungsfrei betrieben werden kann, also insbesondere keine Luft zieht.

Der erste Drehzahlschwellenwert kann gleich dem zweiten Drehzahlschwellenwert sein. Untersuchungen haben gezeigt, dass der erste und/oder der zweite Drehzahlschwellenwert vorzugsweise größer als ca. 50 U/min sein sollten. Eine Anlegedrehzahl kann beispielsweise in einem Bereich von ca. 80 bis ca. 500 U/min liegen.

In einer vorteilhaften Ausführungsform ist die Steuereinrichtung 118 dazu ausgebildet, den ersten und/oder den zweiten Drehzahlschwellenwert fortlaufend an die Menge der Waschflüssigkeit in der Waschtrommel 106 und/oder dem Laugenbehälter 104 anzupassen, wobei für eine größere Menge der Waschflüssigkeit der erste und/oder der Drehzahlschwellenwert erniedrigt wird und für eine kleinere Menge der Waschflüssigkeit der erste und/oder der zweite Drehzahlschwellenwert erhöht wird. Dadurch wird beispielsweise der technische Vorteil erreicht, dass das Wäschepflegeprogramm besser an einen jeweiligen Waschgang, der im Wesentlichen durch die Art und die Menge der Wäschestücke 108 definiert wird, angepasst werden kann.

In einer vorteilhaften Ausführungsform ist die Steuereinrichtung 118 dazu ausgebildet, bei aktiviertem Heizelement 132 die Umpumpvorrichtung 120 zu deaktivieren, sobald die Menge der Waschflüssigkeit in der Wäschetrommel 106 bzw. dem Laugenbehälter 104 unter einen Minimalmengenschwellenwert fällt. Dadurch wird beispielsweise der Vorteil erreicht, dass ein zusätzlicher Schutzmechanismus bereitgestellt wird, der das Heizelement 132 vor einer Überhitzung schützt.

In einer vorteilhaften Ausführungsform umfasst das Wäschepflegegerät 100 ferner einen Drucksensor, der dazu ausgebildet ist, den Druck der Waschflüssigkeit in der Wäschetrommel 106 bzw. im Laugenbehälter 104 zu erfassen, wobei die Steuereinrichtung 118 dazu ausgebildet ist, bei aktiviertem Heizelement 132 die Umpumpvorrichtung 120 zu deaktivieren, sobald der vom dem Drucksensor erfasst Druck unter einen Druckschwellenwert fällt. Dadurch wird beispielsweise der Vorteil erreicht, dass mit technisch einfachen Mitteln ein zusätzlicher Schutzmechanismus bereitgestellt wird, der das Heizelement 132 vor einer Überhitzung schützt.

In einer vorteilhaften Ausführungsform ist die Steuereinrichtung 118 dazu ausgebildet, einen Zyklus, bei dem die Rotation der Wäschetrommel 106 auf eine Anlegedrehzahl hochgefahren und wieder runtergefahren wird, die Umpumpvorrichtung 120 oberhalb des ersten Drehzahlschwellenwerts aktiviert und unterhalb des zweiten Drehzahlschwellenwerts deaktiviert wird und das Heizelement 132 aktiviert ist, wenigstens zwei Mal hintereinander durchzuführen. Dadurch wird beispielsweise der Vorteil erreicht, dass eine gleichmäßigere Temperaturverteilung in der Waschflüssigkeit und den Wäschestücken 108 erzeugt wird.

In einer vorteilhaften Ausführungsform ist die Steuereinrichtung 118 dazu ausgebildet, den Zyklus, bei dem die Rotation der Wäschetrommel 106 auf eine Anlegedrehzahl hochgefahren und wieder runtergefahren wird, die Umpumpvorrichtung 120 oberhalb des ersten Drehzahlschwellenwerts aktiviert und unterhalb des zweiten Drehzahlschwellenwerts deaktiviert wird und das Heizelement 132 aktiviert ist, solange zu wiederholen, bis eine im Wesentlichen gleichmäßige Temperaturverteilung bei einer gewünschten Zieltemperatur erreicht ist. Dadurch wird beispielsweise der Vorteil erreicht, dass eine gleichmäßige Temperaturverteilung in der Waschflüssigkeit und den Wäschestücken 108 erzeugt wird.

In einer Ausführungsform ist die Steuereinrichtung 118 dazu ausgebildet, sobald eine im Wesentlichen gleichmäßige Temperaturverteilung bei der gewünschten Zieltemperatur erreicht ist, das Heizelement 132 zu deaktivieren und die Rotation der Wäschetrommel 106 wenigstens noch einmal auf eine Anlegedrehzahl hochzufahren und wieder runterzufahren, wobei oberhalb des ersten Drehzahlschwellenwerts die Umpumpvorrichtung 120 aktiviert wird und unterhalb des zweiten Drehzahlschwellenwerts die Umpumpvorrichtung 120 deaktiviert wird. Dadurch wird beispielsweise der Vorteil erreicht, dass eine gleichmäßige Temperaturverteilung in der Waschflüssigkeit und den Wäschestücken 108 erzeugt wird.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 102: Maschinengehäuse
- 104: Laugenbehälter
- 105: Antriebsmotor
- 106: Wäschetrommel
- 108: Wäschestücke
- 110: Mitnehmer
- 112: Frischwasserleitung
- 114: Einspülvorrichtung
- 116: Waschmittelbehälter
- 118: Steuereinrichtung
- 120: Umpumpvorrichtung
- 122: Pumpe
- 124: Saugleitung
- 126: Druckleitung
- 128: Mulde
- 130: Heizkammer
- 132: Heizelement
- 134: Laugenbehälterablauf
- 140: Saugleitung
- 142: Pumpe
- 144: Abpumpvorrichtung
- 146: Druckleitung

## Patentansprüche

1. Wäschepflegegerät (100) mit einer rotierbar gelagerten Wäschetrommel (106) zum Aufnehmen von Wäschestücken (108), einem Antriebsmotor (105) zum Rotieren der Wäschetrommel (106), einer Umpumpvorrichtung (120) zum Rezirkulieren von Waschflüssigkeit aus der Wäschetrommel (106) heraus und wieder in die Wäschetrommel (106) hinein, einem Heizelement (132) zum Erwärmen der Waschflüssigkeit und einer Steuereinrichtung (118) zum Ansteuern des Antriebsmotors (105), der Umpumpvorrichtung (120) und des Heizelements (132) gemäß eines im Betrieb auf der Steuereinrichtung (118) ablaufenden Wäschepflegeprogramms,
**dadurch gekennzeichnet, dass**
die Steuereinrichtung (118) dazu ausgebildet ist, im Rahmen des Wäschepflegeprogramms, das Phasen vorsieht, in denen die Wäschetrommel (106) mit einer Drehzahl im Bereich von Anlegedrehzahlen rotiert wird und die Umpumpvorrichtung (120) aktiv ist, die Umpumpvorrichtung (120) beim Hochfahren der Drehzahl der Wäschetrommel (106) dann zu aktivieren, wenn die Drehzahl der Wäschetrommel (106) einen ersten Drehzahlschwellenwert überschreitet, so dass die Menge der Waschflüssigkeit immer groß genug ist, dass eine Pumpe (122) der Umpumpvorrichtung (120) störungsfrei betrieben werden kann, also insbesondere keine Luft zieht.

2. Wäschepflegegerät (100) nach Anspruch 1, **dadurch gekennzeichnet, dass** die Steuereinrichtung (118) dazu ausgebildet ist, die Umpumpvorrichtung (120) beim Runterfahren der Drehzahl der Wäschetrommel (106) dann zu deaktivieren, wenn die Drehzahl der Wäschetrommel (106) einen zweiten Drehzahlschwellenwert unterschreitet.

3. Wäschepflegegerät (100) nach Anspruch 1 oder 2, **dadurch gekennzeichnet, dass** die Steuereinrichtung (118) dazu ausgebildet ist, den ersten und/oder den zweiten Drehzahlschwellenwert an die Menge der Waschflüssigkeit in der Waschtrommel (106) anzupassen, wobei für eine größere Menge der Waschflüssigkeit der erste und/oder der zweite Drehzahlschwellenwert erniedrigt wird und für eine kleinere Menge der Waschflüssigkeit der erste und/oder der zweite Drehzahlschwellenwert erhöht wird.

4. Wäschepflegegerät (100) nach einem der vorhergehenden Ansprüche, **dadurch gekennzeichnet, dass** die Steuereinrichtung (118) dazu ausgebildet ist, bei aktiviertem Heizelement (132) die Umpumpvorrichtung (120) zu deaktivieren, sobald die Menge der Waschflüssigkeit in der Wäschetrommel (106) unter einen Minimalmengenschwellenwert fällt.

5. Wäschepflegegerät (100) nach Anspruch 4, **dadurch gekennzeichnet, dass** das Wäschepflegegerät (100) ferner einen Drucksensor umfasst, der dazu ausgebildet ist, den Druck der Waschflüssigkeit in der Wäschetrommel (106) zu erfassen, wobei die Steuereinrichtung (118) dazu ausgebildet ist, bei aktiviertem Heizelement (132) die Umpumpvorrichtung (120) zu deaktivieren, sobald der vom dem Drucksensor erfasst Druck unter einen Druckschwellenwert fällt.

6. Wäschepflegegerät (100) nach Anspruch 5, **dadurch gekennzeichnet, dass** die Steuereinrichtung (118) dazu ausgebildet ist, einen Zyklus, bei dem die Rotation der Wäschetrommel (106) auf eine Anlegedrehzahl hochgefahren und wieder runtergefahren wird, die Umpumpvorrichtung (120) oberhalb des ersten Drehzahlschwellenwerts aktiviert und unterhalb des zweiten Drehzahlschwellenwerts deaktiviert wird und das Heizelement (132) aktiviert ist, wenigstens zwei Mal hintereinander durchzuführen.

7. Wäschepflegegerät (100) nach Anspruch 6, **dadurch gekennzeichnet, dass** die Steuereinrichtung (118) dazu ausgebildet ist, den Zyklus solange zu wiederholen, bis eine im Wesentlichen gleichmäßige Temperaturverteilung bei einer gewünschten Zieltemperatur erreicht ist.

8. Wäschepflegegerät (100) nach Anspruch 5 oder 6, **dadurch gekennzeichnet, dass** die Steuereinrichtung (118) dazu ausgebildet ist, sobald eine im Wesentlichen gleichmäßige Temperaturverteilung bei der gewünschten Zieltemperatur erreicht ist, das Heizelement (132) zu deaktivieren und die Rotation der Wäschetrommel (106) wenigstens noch einmal auf eine Anlegedrehzahl hochzufahren und wieder runterzufahren, wobei oberhalb des ersten Drehzahlschwellenwerts die Umpumpvorrichtung (120) aktiviert wird und unterhalb des zweiten Drehzahlschwellenwerts die Umpumpvorrichtung (120) deaktiviert wird.

9. Wäschepflegeverfahren für ein Wäschepflegegerät (100) mit einer rotierbar gelagerten Wäschetrommel (106) zum Aufnehmen von Wäschestücken (108), einem Antriebsmotor (105) zum Rotieren der Wäschetrommel (106), einer Umpumpvorrichtung (120) zum Rezirkulieren von Waschflüssigkeit aus der Wäschetrommel (106) heraus und wieder in die Wäschetrommel (106) hinein, einem Heizelement (132) zum Erwärmen der Waschflüssigkeit und einer Steuereinrichtung (118) zum Ansteuern des Antriebsmotors (105), der Umpumpvorrichtung (120) und des Heizelements (132) gemäß eines im Betrieb auf der Steuereinrichtung (118) ablaufenden Wäschepflegeprogramms,
**dadurch gekennzeichnet, dass**
das Wäschepflegeverfahren die folgenden Schritte umfasst: im Rahmen des Wäschepflegeprogramms, das Phasen vorsieht, in denen die Wäschetrommel (106) mit einer Drehzahl im Bereich von Anlegedrehzahlen rotiert wird und die Umpumpvorrichtung (120) aktiv ist, die Umpumpvorrichtung (120) beim Hochfahren der Drehzahl der Wäschetrommel (106) dann zu aktivieren, wenn die Drehzahl der Wäschetrommel (106) einen ersten Drehzahlschwellenwert überschreitet, so dass die Menge der Waschflüssigkeit immer groß genug ist, dass eine Pumpe (122) der Umpumpvorrichtung (120) störungsfrei betrieben werden kann, also insbesondere keine Luft zieht.

10. Wäschepflegeverfahren nach Anspruch 9, **dadurch gekennzeichnet, dass** die Steuereinrichtung (118) die Umpumpvorrichtung (120) beim Runterfahren der Drehzahl der Wäschetrommel (106) dann deaktiviert, wenn die Drehzahl der Wäschetrommel (106) einen zweiten Drehzahlschwellenwert unterschreitet.

11. Wäschepflegeverfahren nach Anspruch 9 oder 10, **dadurch gekennzeichnet, dass** die Steuereinrichtung (118) den ersten und/oder den zweiten Drehzahlschwellenwert an die Menge der Waschflüssigkeit in der Waschtrommel (106) anpasst, wobei für eine größere Menge der Waschflüssigkeit der erste und/oder der zweite Drehzahlschwellenwert erniedrigt wird und für eine kleinere Menge der Waschflüssigkeit der erste und/oder der zweite Drehzahlschwellenwert erhöht wird.

12. Wäschepflegeverfahren nach einem der Ansprüche 9 bis 11, **dadurch gekennzeichnet, dass** die Steuereinrichtung (118) bei aktiviertem Heizelement (132) die Umpumpvorrichtung (120) deaktiviert, sobald die Menge der Waschflüssigkeit in der Wäschetrommel (106) unter einen Minimalmengenschwellenwert fällt.

13. Wäschepflegeverfahren nach einem der Ansprüche 9 bis 12, **dadurch gekennzeichnet, dass** das Wäschepflegeverfahren ferner den Schritt umfasst, den Druck der Waschflüssigkeit in der Wäschetrommel (106) zu erfassen, wobei die Steuereinrichtung (118) bei aktiviertem Heizelement (132) die Umpumpvorrichtung (120) deaktiviert, sobald der vom dem Drucksensor erfasst Druck unter einen Druckschwellenwert fällt.

14. Wäschepflegeverfahren nach einem der Ansprüche 9 bis 13, **dadurch gekennzeichnet, dass** die Steuereinrichtung (118) einen Zyklus, bei dem die Rotation der Wäschetrommel (106) auf eine Anlegedrehzahl hochgefahren und wieder runtergefahren wird, die Umpumpvorrichtung (120) oberhalb des ersten Drehzahlschwellenwerts aktiviert und unterhalb des zweiten Drehzahlschwellenwerts deaktiviert wird und das Heizelement (132) aktiviert ist, wenigstens zwei Mal hintereinander durchführt.

15. Wäschepflegeverfahren nach einem der Ansprüche 9 bis 14, **dadurch gekennzeichnet, dass** die Steuereinrichtung (118), sobald eine im Wesentlichen gleichmäßige Temperaturverteilung bei der gewünschten Zieltemperatur erreicht ist, das Heizelement (132) deaktiviert und die Rotation der Wäschetrommel (106) wenigstens noch einmal auf eine Anlegedrehzahl hochfährt und wieder runterfährt, wobei oberhalb des ersten Drehzahlschwellenwerts die Umpumpvorrichtung (120) aktiviert wird und unterhalb des zweiten Drehzahlschwellenwerts die Umpumpvorrichtung (120) deaktiviert wird.

## Claims

1. Laundry care appliance (100) with a rotatably mounted laundry drum (106) for receiving laundry items (108), a drive motor (105) for rotating the laundry drum (106), a recirculating pump apparatus (120) for recirculating washing liquid out from the laundry drum (106) and back into the laundry drum (106), a heating element (132) for heating the washing liquid and a control device (118) for actuating the drive motor (105), the recirculating pump apparatus (120) and the heating element (132) in accordance with a laundry care program running on the control device (118) during operation,
**characterised in that**
the control device (118) is embodied, as part of the laundry care program which provides phases in which the laundry drum (106) is rotated at a rotational speed in the range of settling rotational speeds and the recirculating pump apparatus (120) is active, to activate the recirculating pump apparatus (120), during the ramping up of the rotational speed of the laundry drum (106), when the rotational speed of the laundry drum (106) exceeds a first rotational speed threshold value, so that the amount of washing liquid is always sufficient for a pump (122) of the recirculating pump apparatus (120) to be able to be operated without interruption, i.e. in particular not drawing air.

2. Laundry care appliance (100) according to claim 1, **characterised in that** the control facility (118) is embodied to deactivate the recirculating pump apparatus (120), during the ramping down of the rotational speed of the laundry drum (106), when the rotational speed of the laundry drum (106) falls below a second rotational speed threshold value.

3. Laundry care appliance (100) according to claim 1 or 2, **characterised in that** the control device (118) is embodied to adapt the first and/or the second rotational speed threshold value to the amount of washing liquid in the laundry drum (106), wherein for a greater amount of washing liquid the first and/or the second rotational speed threshold value is lowered and for a lower amount of washing liquid the first and/or the second rotational speed threshold value is raised.

4. Laundry care appliance (100) according to one of the preceding claims, **characterised in that** the control device (118) is embodied, when the heating element (132) is activated, to deactivate the recirculating pump apparatus (120) as soon as the amount of washing liquid in the laundry drum (106) falls below a minimum amount threshold value.

5. Laundry care appliance (100) according to claim 4, **characterised in that** the laundry care appliance (100) further comprises a pressure sensor, which is embodied to record the pressure in the washing liquid in the laundry drum (106), wherein the control device (118) is embodied, when the heating element (132) is activated, to deactivate the recirculating pump apparatus (120) as soon as the pressure recorded by the pressure sensor falls below a pressure threshold value.

6. Laundry care appliance (100) according to claim 5, **characterised in that** the control device (118) is embodied to carry out a cycle, in which the rotation of the laundry drum (106) is ramped up to a settling rotational speed and is ramped down again, the recirculating pump apparatus (120) is activated above the first rotational speed threshold value and deactivated below the second rotational speed threshold value and the heating element (132) is activated, at least twice in succession.

7. Laundry care appliance (100) according to claim 6, **characterised in that** the control device (118) is embodied to repeat the cycle until a substantially even temperature distribution at a desired target temperature is achieved.

8. Laundry care appliance (100) according to claim 5 or 6, **characterised in that** the control device (118) is embodied, as soon as a substantially even temperature distribution at the desired target temperature is achieved, to deactivate the heating element (132) and to ramp up the rotation of the laundry drum (106) at least one more time to a settling rotational speed and to ramp it down again, wherein the recirculating pump apparatus (120) is activated above the first rotational speed threshold value and the recirculating pump apparatus (120) is deactivated below the second rotational speed threshold value.

9. Laundry care method for a laundry care appliance (100) with a rotatably mounted laundry drum (106) for receiving laundry items (108), a drive motor (105) for rotating the laundry drum (106), a recirculating pump apparatus (120) for recirculating washing liquid out from the laundry drum (106) and back into the laundry drum (106), a heating element (132) for heating the washing liquid and a control device (118) for actuating the drive motor (105), the recirculating pump apparatus (120) and the heating element (132) in accordance with a laundry care program running on the control device (118) during operation,
**characterised in that**
the laundry care method comprises the following steps: as part of the laundry care program which provides phases in which the laundry drum (106) is rotated at a rotational speed in the range of settling rotational speeds and the recirculating pump apparatus (120) is active, to activate the recirculating pump apparatus (120), during the ramping up of the rotational speed of the laundry drum (106), when the rotational speed of the laundry drum (106) exceeds a first rotational speed threshold value, so that the amount of washing liquid is always sufficient for a pump (122) of the recirculating pump apparatus (120) to be able to be operated without interruption, i.e. in particular not drawing air.

10. Laundry care method according to claim 9, **characterised in that** the control facility (118) deactivates the recirculating pump apparatus (120), during the ramping down of the rotational speed of the laundry drum (106), when the rotational speed of the laundry drum (106) falls below a second rotational speed threshold value.

11. Laundry care method according to claim 9 or 10, **characterised in that** the control device (118) adapts the first and/or the second rotational speed threshold value to the amount of washing liquid in the laundry drum (106), wherein for a greater amount of washing liquid the first and/or the second rotational speed threshold value is lowered and for a lower amount of washing liquid the first and/or the second rotational speed threshold value is raised.

12. Laundry care method according to one of claims 9 to 11, **characterised in that** the control device (118), when the heating element (132) is activated, deactivates the recirculating pump apparatus (120) as soon as the amount of washing liquid in the laundry drum (106) falls below a minimum amount threshold value.

13. Laundry care method according to one of claims 9 to 12, **characterised in that** the laundry care method further comprises the step of recording the pressure in the washing liquid in the laundry drum (106), wherein the control device (118), when the heating element (132) is activated, deactivates the recirculating pump apparatus (120) as soon as the pressure recorded by the pressure sensor falls below a pressure threshold value.

14. Laundry care method according to one of claims 9 to 13, **characterised in that** the control device (118) carries out a cycle, in which the rotation of the laundry drum (106) is ramped up to a settling rotational speed and is ramped down again, the recirculating pump apparatus (120) is activated above the first rotational speed threshold value and deactivated below the second rotational speed threshold value and the heating element (132) is activated, at least twice in succession.

15. Laundry care method according to one of claims 9 to 14, **characterised in that** the control device (118), as soon as a substantially even temperature distribution at the desired target temperature is achieved, deactivates the heating element (132) and ramps up the rotation of the laundry drum (106) at least one more time to a settling rotational speed and ramps it down again, wherein the recirculating pump apparatus (120) is activated above the first rotational speed threshold value and the recirculating pump apparatus (120) is deactivated below the second rotational speed threshold value.

## Revendications

1. Appareil d'entretien de linge (100) comprenant un tambour à linge (106) logé de manière rotative, destiné à loger des pièces de linge (108), comprenant un moteur d'entraînement (105) destiné à faire tourner le tambour à linge (106), comprenant un dispositif de pompage (120) destiné à recirculer le liquide de lavage en l'évacuant du tambour à linge (106) et en le ramenant dans le tambour à linge (106), comprenant un élément de chauffage (132) destiné à chauffer le liquide de lavage, et comprenant un dispositif de commande (118) destiné à commander le moteur d'entraînement (105), le dispositif de pompage (120) et l'élément de chauffage (132) selon un programme d'entretien de linge se déroulant sur le dispositif de commande (118) pendant le fonctionnement,
**caractérisé en ce que**
le dispositif de commande (118), dans le cadre du programme d'entretien de linge qui prévoit des phases pendant lesquelles le tambour à linge (106) est mis en rotation avec une vitesse de rotation située dans la plage des vitesses de rotation auxquelles le linge est appliqué contre le tambour et pendant lesquelles le dispositif de pompage (120) est actif, est réalisé pour activer le dispositif de pompage (120) lors de l'augmentation de la vitesse de rotation du tambour à linge (106) lorsque la vitesse de rotation du tambour à linge (106) dépasse une première valeur seuil de vitesse de rotation, de sorte que la quantité de liquide de lavage soit toujours suffisamment importante pour qu'une pompe (122) du dispositif de pompage (120) puisse fonctionner sans défaillance, donc notamment qu'elle n'aspire pas d'air.

2. Appareil d'entretien de linge (100) selon la revendication 1, **caractérisé en ce que** le dispositif de commande (118) est réalisé pour désactiver le dispositif de pompage (120) lors de la baisse de la vitesse de rotation du tambour à linge (106) lorsque la vitesse de rotation du tambour à linge (106) dépasse vers le bas une deuxième valeur seuil de vitesse de rotation.

3. Appareil d'entretien de linge (100) selon la revendication 1 ou 2, **caractérisé en ce que** le dispositif de commande (118) est réalisé pour adapter la première et/ou la deuxième valeur(s) seuil de vitesse de rotation à la quantité de liquide de lavage dans le tambour à linge (106), la première et/ou la deuxième valeur(s) seuil de vitesse de rotation étant diminuée(s) pour une plus grande quantité de liquide de lavage, et la première et/ou la deuxième valeur(s) seuil de vitesse de rotation étant augmentée(s) pour une plus petite quantité de liquide de lavage.

4. Appareil d'entretien de linge (100) selon l'une quelconque des revendications précédentes, **caractérisé en ce que** le dispositif de commande (118) est réalisé, lorsque l'élément de chauffage (132) est activé, pour désactiver le dispositif de pompage (120) dès que la quantité de liquide de lavage dans le tambour à linge (106) tombe en dessous d'une valeur seuil de quantité minimale.

5. Appareil d'entretien de linge (100) selon la revendication 4, **caractérisé en ce que** l'appareil d'entretien de linge (100) comprend en outre un capteur de pression qui est réalisé pour détecter la pression du liquide de lavage dans le tambour à linge (106), le dispositif de commande (118) étant réalisé, lorsque l'élément de chauffage (132) est activé, pour désactiver le dispositif de pompage (120) dès que la pression détectée par le capteur de pression tombe en dessous d'une valeur seuil de pression.

6. Appareil d'entretien de linge (100) selon la revendication 5, **caractérisé en ce que** le dispositif de commande (118) est réalisé pour exécuter au moins deux fois successivement un cycle pendant lequel la rotation du tambour à linge (106) est augmentée de manière à obtenir une vitesse de rotation à laquelle le linge est appliqué contre le tambour, et à nouveau réduite, pendant lequel, au-delà de la première valeur seuil de vitesse de rotation, le dispositif de pompage (120) est activé et, en dessous de la deuxième valeur seuil de vitesse de rotation, est désactivé, et pendant lequel l'élément de chauffage (132) est activé.

7. Appareil d'entretien de linge (100) selon la revendication 6, **caractérisé en ce que** le dispositif de commande (118) est réalisé pour répéter le cycle jusqu'à ce qu'une répartition de température essentiellement régulière soit obtenue pour une température cible souhaitée.

8. Appareil d'entretien de linge (100) selon la revendication 5 ou 6, **caractérisé en ce que** le dispositif de commande (118) est réalisé, dès qu'une répartition de température essentiellement régulière pour la température cible souhaitée est obtenue, pour désactiver l'élément de chauffage (132) et pour augmenter la rotation du tambour à linge (106) au moins encore une fois à une vitesse de rotation à laquelle le linge est appliqué contre le tambour et la réduire de nouveau, le dispositif de pompage (120), au-delà de la première valeur seuil de vitesse de rotation, étant activé et, en dessous de la deuxième valeur seuil de vitesse de rotation, étant désactivé.

9. Procédé d'entretien de linge pour un appareil d'entretien de linge (100) comprenant un tambour à linge (106) logé de manière rotative, destiné à recevoir des pièces de linge (108), comprenant un moteur d'entraînement (105) destiné à faire tourner le tambour à linge (106), comprenant un dispositif de pompage (120) destiné à recirculer le liquide de lavage en l'évacuant du tambour à linge (106) et en le ramenant dans le tambour à linge (106), comprenant un élément de chauffage (132) destiné à chauffer le liquide de lavage, et comprenant un dispositif de commande (118) destiné à commander le moteur d'entraînement (105), le dispositif de pompage (120) et l'élément de chauffage (132) selon un programme d'entretien de linge se déroulant sur le dispositif de commande (118) pendant le fonctionnement,
**caractérisé en ce que**
le procédé d'entretien de linge comprend les étapes suivantes : dans le cadre du programme d'entretien de linge qui prévoit des phases pendant lesquelles le tambour à linge (106) est mis en rotation avec une vitesse de rotation située dans la plage de vitesses de rotation auxquelles le linge est appliqué contre le tambour, et pendant lesquelles le dispositif de pompage (120) est actif, activer le dispositif de pompage (120) lors de l'augmentation de la vitesse de rotation du tambour à linge (106) lorsque la vitesse de rotation du tambour à linge (106) dépasse une première valeur seuil de vitesse de rotation, de sorte que la quantité de liquide de lavage soit toujours suffisamment importante pour qu'une pompe (122) du dispositif de pompage (120) puisse fonctionner sans défaillance, donc notamment qu'elle n'aspire pas d'air.

10. Procédé d'entretien de linge selon la revendication 9, **caractérisé en ce que** le dispositif de commande (118) désactive le dispositif de pompage (120) lors de la baisse de la vitesse de rotation du tambour à linge (106) lorsque la vitesse de rotation du tambour à linge (106) dépasse vers le bas une deuxième valeur seuil de vitesse de rotation.

11. Procédé d'entretien de linge selon la revendication 9 ou 10, **caractérisé en ce que** le dispositif de commande (118) adapte la première et/ou la deuxième valeur(s) seuil de vitesse de rotation à la quantité de liquide de lavage dans le tambour à linge (106), la première et/ou la deuxième valeur(s) seuil de vitesse de rotation étant diminuée(s) pour une plus grande quantité de liquide de lavage et la première et/ou la deuxième valeur(s) seuil de vitesse de rotation étant augmentée(s) pour une plus petite quantité de liquide de lavage.

12. Procédé d'entretien de linge selon l'une quelconque des revendications 9 à 11,
**caractérisé en ce que** le dispositif de commande (118), lorsque l'élément de chauffage (132) est activé, désactive le dispositif de pompage (120) dès que la quantité de liquide de lavage dans le tambour à linge (106) tombe en dessous d'une valeur seuil de quantité minimale.

13. Procédé d'entretien de linge selon l'une quelconque des revendications 9 à 12,
**caractérisé en ce que** le procédé d'entretien de linge comprend en outre l'étape de détecter la pression du liquide de lavage dans le tambour à linge (106), le dispositif de commande (118), lorsque l'élément de chauffage (132) est activé, désactivant le dispositif de pompage (120) dès que la pression détectée par le capteur de pression tombe en dessous d'une valeur seuil de pression.

14. Procédé d'entretien de linge selon l'une quelconque des revendications 9 à 13,
**caractérisé en ce que** le dispositif de commande (118) exécute au moins deux fois successivement un cycle pendant lequel la rotation du tambour à linge (106) est augmentée de manière à obtenir une vitesse de rotation à laquelle le linge est appliqué contre le tambour, et à nouveau réduite, pendant lequel, au-delà de la première valeur seuil de vitesse de rotation, le dispositif de pompage (120) est activé et, en dessous de la deuxième valeur seuil de vitesse de rotation, est désactivé, et pendant lequel l'élément de chauffage (132) est activé.

15. Procédé d'entretien de linge selon l'une quelconque des revendications 9 à 14,
**caractérisé en ce que** le dispositif de commande (118), dès qu'une répartition de température essentiellement régulière pour la température cible souhaitée est obtenue, désactive l'élément de chauffage (132) et augmente la rotation du tambour à linge (106) au moins encore une fois à une vitesse de rotation à laquelle le linge est appliqué contre le tambour et la réduit de nouveau, le dispositif de pompage (120), au-delà de la première valeur seuil de vitesse de rotation, étant activé et le dispositif de pompage (120), en dessous de la deuxième valeur seuil de vitesse de rotation, étant désactivé.
